# EUROPÄISCHE PATENTSCHRIFT

(11) **EP 2 769 157 B1**
(45) Veröffentlichungstag und Bekanntmachung des Hinweises auf die Patenterteilung: **30.12.2015**
(21) Anmeldenummer: 12780442.5
(22) Anmeldetag: 12.10.2012
(51) Int. Cl.: F25D 23/02

(54) **KÄLTEGERÄT**
REFRIGERATION DEVICE
APPAREIL FRIGORIFIQUE

(30) Priorität: 19.10.2011 DE 102011084825
(43) Veröffentlichungstag der Anmeldung: 27.08.2014
(73) Patentinhaber: BSH Hausgeräte GmbH, 81739 München (DE)
(72) Erfinder: KEMPFLE, Stephan, 89352 Ellzee (DE)
(86) Internationale Anmeldenummer: PCT/EP2012/070285
(87) Internationale Veröffentlichungsnummer: WO 2013/057051

(56) Entgegenhaltungen:
- EP-A2- 1 911 921
- EP-A2- 2 020 579
- DE-A1-102006 061 083
- JP-A- 1 222 186
- US-A1- 2011 083 461

## Beschreibung

Die Erfindung betrifft ein Kältegerät, insbesondere ein Haushaltskältegerät, welches einen Innenbehälter mit einem kühlbaren Innenraum und ein zum Öffnen und Verschließen des Innenraums vorgesehenes Türblatt aufweist.

Derartige Kältegeräte umfassen einen Kältemittelkreislauf, gegebenenfalls wenigstens einen Ventilator, eine Innenraumbeleuchtung, etc., sowie eine Steuervorrichtung zum Ansteuern des Kältemittelkreislaufs, des Ventilators, der Innenraumbeleuchtung, etc. Die Steuervorrichtung solcher Kältegeräte kann eingerichtet sein, den Kältemittelkreislauf, den Ventilator und/oder die Innenraumbeleuchtung in Abhängigkeit des Öffnungszustands des Türblatts anzusteuern. Insbesondere kann die Steuervorrichtung eingerichtet sein, die Innenraumbeleuchtung bei geöffnetem Türblatt ein- und bei geschlossenem Türblatt auszuschalten. Auch kann die Steuervorrichtung eingerichtet sein, den Ventilator bei geöffnetem Türblatt auszuschalten und ausgeschaltet zu lassen, solange das Türblatt geöffnet ist. Um ein geöffnetes Türblatt zu erkennen, umfassen konventionelle Kältegeräte mit der Steuervorrichtung verbundene magnetische oder mechanische Türschalter, die ein Öffnen und Schließen des Türblatt erkennen.

Ein Kältegerät gemäß dem Oberbegriff von Anspruch 1 ist aus der EP1911921A2 bekannt.

Aufgabe der Erfindung ist es, ein verbessertes Kältegerät anzugeben.

Die Aufgabe der Erfindung wird gelöst durch ein Kältegerät, aufweisend einen Innenbehälter mit einem kühlbaren Innenraum, einen zum Kühlen des Innenraums vorgesehenen Kältemittelkreislauf, ein zum Öffnen und Schließen des Innenraums vorgesehenes Türblatt, eine Steuervorrichtung, die eingerichtet ist, wenigstens eine Komponente des Kältegerätes in Abhängigkeit des Öffnungszustandes des Türblatts anzusteuern, und eine elektrische Türöffnungshilfe, die unabhängig von der Steuervorrichtung arbeitet, die eingerichtet ist, ein Öffnen des Türblatts zumindest zu unterstützen und daher eine Information über den aktuellen Öffnungszustand des Türblatts umfasst, und die mit der Steuervorrichtung verbunden und eingerichtet ist, an die Steuervorrichtung die Information über den aktuellen Öffnungszustand des Türblatts zu übertragen.

Das erfindungsgemäße Kältegerät ist insbesondere als ein Haushaltskältegerät ausgebildet, wie z.B. ein Haushaltskühlgerät, ein Haushaltsgefriergerät oder als eine Kühl-Gefrierkombination. Das Kältegerät umfasst den Innenbehälter, der insbesondere als ein wärmeisolierender Innenbehälter ausgeführt ist, wie dies dem Fachmann allgemein bekannt ist. Der Innenbehälter umfasst den kühlbaren Innenraum, der mittels des Türblatts verschließbar ist. Das Türblatt ist beispielsweise relativ zum Innenbehälter, insbesondere am Innenbehälter schwenkbar angeschlagen und kann vorzugsweise bezüglich einer vertikal verlaufenden Schwenkachse zum Öffnen und Schließen des Innenraums geschwenkt werden.

Der Innenraum wird mittels des Kältemittelkreislaufs gekühlt. Der kühlbare Innenraum ist z.B. ein Kühlraum, der vorgesehen ist, auf Temperaturen um ca. 10°C gekühlt zu werden. Der Innenraum kann auch ein Gefrierraum sein, dessen Soll-Temperaturen unterhalb des Gefrierpunktes, vorzugsweise um -18°C, liegen.

Das erfindungsgemäße Kältegerät umfasst die Steuervorrichtung, die eingerichtet ist, wenigstens eine Komponente des Kältegerätes in Abhängigkeit des Öffnungszustandes des Türblatts anzusteuern. Die Steuervorrichtung umfasst z.B. eine Elektronik und ist nach einer Variante des erfindungsgemäßen Kältegerätes eingerichtet, den Kältemittelkreislauf, insbesondere einen Verdichter des Kältemittelkreislaufs derart anzusteuern, dass die Ist-Temperatur des Innenraums zumindest annähernd gleich einer Soll-Temperatur des Innenraums ist. Dazu kann die Steuervorrichtung eingerichtet sein, eine dem Fachmann im Prinzip bekannte Temperaturregelung des Innenraums durch eine geeignete Ansteuerung des Kältemittelkreislaufs durchzuführen.

Die Komponente, welche die Steuervorrichtung erfindungsgemäß in Abhängigkeit des Öffnungszustands ansteuert, kann beispielsweise eine Innenraumbeleuchtung zum zumindest teilweisen Beleuchten des Innenraums sein. In diesem Fall schaltet die Steuervorrichtung vorzugsweise die Innenraumbeleuchtung an, sobald das Türblatt geöffnet ist, und wieder aus, sobald das Türblatt wieder geschlossen ist. Die Komponente kann aber auch wenigstens ein Ventilator zum Fördern durch den Kältemittelkreislauf gekühlter Luft in den Innenraum sein. Solch einen Ventilator umfassen z.B. No-Frost Kältegeräte. In diesem Fall kann die Steuervorrichtung eingerichtet sein, den Ventilator automatisch auszuschalten, sobald das Türblatt geöffnet ist. Bei geschlossenem Türblatt kann die Steuervorrichtung den Ventilator beispielsweise gemäß der eingerichteten Temperaturregelung ansteuern. Die Komponente kann aber auch eine Abtauvorrichtung zum Abtauen eines Verdampfers des Kältemittelkreislaufs sein.

Das erfindungsgemäße Kältegerät umfasst ferner die elektrische bzw. elektronische Türöffnungshilfe, die unabhängig von der Steuervorrichtung arbeitet. Die elektronische Türöffnungshilfe ist also eigenständig. Elektrische Türöffnungshilfen sind vorgesehen, ein Öffnen des Türblatts zumindest teilweise in automatisierter Form zu unterstützen und sind dem Fachmann im Prinzip beispielsweise aus der DE 10 2006 061 083 A1 bekannt. Da nämlich in der Regel am Türblatt eine umlaufende Dichtung, insbesondere eine Magnetdichtung befestigt ist, die im geschlossenen Zustand des Türblatts z.B. am Innenbehälter oder einem Korpus des Kältegerätes anliegt, kann sich bei geschlossenem Türblatt im Innenraum ein Unterdruck bilden, welcher ein manuelles Öffnen des Türblatts erschwert. Um das Öffnen des Türblatts zumindest zu unterstützen, sind elektrische Türöffnungshilfen in der Regel derart eingerichtet, dass sie automatisch das Türblatt zumindest so weit öffnen, dass Luft außerhalb des Kältegerätes in den Innenraum gelangen kann. Dazu umfassen elektrische Türöffnungshilfen beispielsweise einen Aktuator, der beispielsweise einen Stößel aufweist, der beim Öffnen des Türblatts dieses automatisch vom Innenbehälter weg drückt.

Da die Türöffnungshilfe dafür vorgesehen ist, das Öffnen des Türblatts automatisch zumindest zu unterstützen, ist es möglich, dass die Türöffnungshilfe erfindungsgemäß eingerichtet ist, eine Information über den aktuellen Öffnungszustand des Türblatts aufzuweisen, d.h. die Türöffnungshilfe umfasst eine Information darüber, ob das Türblatt aktuell geöffnet oder geschlossen ist. Des Weiteren ist erfindungsgemäß die Türöffnungshilfe mit der Steuervorrichtung verbunden und übermittelt dieser die Information über den aktuellen Öffnungszustand des Türblatts. Somit steht der Steuervorrichtung die Information über den aktuellen Öffnungszustand des Türblatts zur Verfügung, wodurch es dieser ermöglicht ist, die wenigstens eine Komponente in Abhängigkeit des Öffnungszustands des Türblatts anzusteuern. Somit braucht das erfindungsgemäße Kältegerät keinen Türöffnungsschalter, wie dies bei konventionellen Kältegeräten der Fall ist. Die Türöffnungshilfe kann insbesondere die Information über den aktuellen Öffnungszustand des Türblatts bei jeder Änderung des Öffnungszustands an die Steuervorrichtung übermitteln, d.h. jedes Mal, wenn das Türblatt geöffnet und geschlossen wird. Die Steuervorrichtung kann auch eingerichtet sein, die Information über den Öffnungszustand des Türblatts von der Türöffnungshilfe abzufragen.

Die Türöffnungshilfe des erfindungsgemäßen Kältegerätes kann vorzugsweise eine elektronische Steuereinheit und einen mit der Steuereinheit verbundenen Aktuator aufweisen, welcher eingerichtet ist, gesteuert durch die Steuereinheit das Türblatt zumindest teilweise unterstützend zu Öffnen. Der Aktuator ist z.B. als ein elektromechanisches Stellglied ausgeführt, welches zum Öffnen des Türblatts automatisch gesteuert durch die Steuereinheit ausfährt und dadurch das Türblatt vom Innenbehälter weg drückt. Beim Schließen des Türblatts drückt dieses den Aktuator wieder in seine ursprüngliche Position.

Gemäß einer Ausführungsform des erfindungsgemäßen Kältegerätes weist die Türöffnungshilfe einen mit der Steuereinheit verbundenen Sensor auf, welcher eingerichtet ist, eine Bewegung des Türblatts zu erfassen. Die Steuereinheit ist dann vorzugsweise eingerichtet, aufgrund von dem Sensor erzeugter Signale den Aktuator anzusteuern, damit dieser das zumindest teilweise Öffnen des Türblatts zumindest unterstützt. Geeignete Sensoren sind dem Fachmann beispielsweise aus der DE 10 2006 061 083 A1 bekannt und sind beispielsweise Druck- oder Hall-Sensoren. Somit ist es einem Benutzer des erfindungsgemäßen Kältegeräts möglich, das geschlossene Türblatt zunächst leicht zu bewegen, was der Sensor erkennt, sodass daraufhin die Türöffnungshilfe mittels ihres Aktuators und gesteuert durch die Steuereinheit automatisch das Türblatt aufstößt.

Nach einer weiteren Variante des erfindungsgemäßen Kältegerätes weist dieses ein mit der Steuereinheit verbundenes Eingabemittel auf, aufgrund dessen Betätigung die Steuereinheit den Aktuator ansteuert, damit dieser das zumindest teilweise Öffnen des Türblatts zumindest unterstützt. Das Eingabemittel ist z.B. eine Taste.

Die Türöffnungshilfe kann vorzugsweise ein eigenständiges Netzteil aufweisen, welches eingerichtet ist, aus einer Netzspannung für das Kältegerät eine elektrische Versorgungsspannung für die Steuereinheit und/oder eine Versorgungsspannung für den Aktuator zu erzeugen. Insbesondere in Verbindung mit dem Sensor, welcher eingerichtet ist, eine Bewegung des Türblatts zu erfassen, kann somit die Türöffnungshilfe völlig eigenständig und völlig unabhängig von der Steuervorrichtung ausgeführt werden.

Um die Türöffnungshilfe mit der Steuervorrichtung zu verbinden, kann die Türöffnungshilfe einen Ausgang aufweisen, über den die Türöffnungshilfe, insbesondere deren Steuereinheit mit der Steuervorrichtung verbunden ist. Der Ausgang ist z.B. als ein potentialfreier Ausgang ausgeführt, der von der Steuervorrichtung abgefragt werden kann.

Das erfindungsgemäße Kältegerät umfasst demnach eine eigenständig arbeitende Türöffnungshilfe, welche vorzugsweise kein Eingangssignal benötigt und lediglich einen Anschluss für die Netzspannung aufweist. Dies erleichtert ein Öffnen des Türblatts und die Türöffnungshilfe kann z.B. als eine so genannte Pull-to-Open oder Push-to-Open Türöffnungshilfe ausgeführt sein. Die Türöffnungshilfe ist normalerweise stets über den Öffnungszustand des Türblatts informiert, um Fehlauslösungen ausschließen zu können.

Die Türöffnungshilfe ist bereits derart ausgeführt, dass sie die Information über den aktuellen Öffnungszustand des Türblatts aufweist. Dies wird vorzugsweise dadurch erreicht, dass die Erkennung des aktuellen Öffnungszustands des Türblatts bereits in der Sensorik einer Öffnungswunscherkennung integriert ist. Dazu umfasst die Türöffnungshilfe z.B. den Sensor zum Erkennen einer Bewegung des Türblatts. Da erfindungsgemäß die Türöffnungshilfe mit der Steuervorrichtung des Kältegerätes verbunden ist, kann auf einen separaten Türschalter, der bei konventionellen Kältegeräten vorhanden ist, verzichtet werden.

Ein Ausführungsbeispiel der Erfindung ist exemplarisch in den beigefügten schematischen Zeichnungen dargestellt. Es zeigen:
- Fig. 1: ein Haushaltskältegerät und
- Fig. 2: Komponenten des Haushaltskältegerätes.

Die Fig. 1 zeigt ein Haushaltskältegerät 1 als Beispiel eines Kältegerätes. Das Haushaltskältegerät 1 ist als No-Frost Kältegerät ausgebildet und weist einen Innenbehälter 2 mit einem kühlbaren Innenraum auf, der im Falle des vorliegenden Ausführungsbeispiels in einen Gefrierraum 3 und einen oberhalb des Gefrierraums 3 angeordneten Kühlraum 4 aufgeteilt ist. Der Gefrierraum 3 dient beispielsweise zum Tiefgefrieren von Gefriergut bei z.B. ca. minus 18 Grad Celsius. Der Kühlraum 4 und der Gefrierraum 3 sind durch eine Wärme isolierende Zwischenwand 9 voneinander getrennt. Die Zwischenwand 9 ist im Falle des vorliegenden Ausführungsbeispiels Teil des Innenbehälters 2.

Das Haushaltskältegerät 1 umfasst wenigstens einen in der Fig. 2 gezeigten Kältemittelkreislauf 21 zum Kühlen des Gefrierraums 3 und des Kühlraums 4. Für den Kühlraum 4 und den Gefrierraum 3 kann ein gemeinsamer Kältemittelkreislauf vorgesehen sein, der z.B. einen zum Kühlen des Kühlraums 4 vorgesehen Verdampfer und einen zum Kühlen des Gefrierraums 3 vorgesehen Verdampfer umfasst. Das Haushaltskältegerät 1 kann aber auch getrennte Kältemittelkreisläufe für den Gefrierraum 3 und den Kühlraum 4 aufweisen.

Das Haushaltskältegerät 1 weist im Falle des vorliegenden Ausführungsbeispiels zwei Türblätter 5, 6 zum Verschließen des Gefrierraums 3 bzw. des Kühlraums 4 auf. Bei geöffneten Türblättern 5, 6 sind der Gefrierraum 3 und der Kühlraum 4 zugänglich. An der in Richtung Kühlraum 4 gerichteten Seite des zum Verschließen des Kühlraums 4 vorgesehenen Türblatts 6 sind im Falle des vorliegenden Ausführungsbeispiels mehrere Türabsteller 12 zum Lagern von Kühlgut angeordnet. Die Türblätter 5, 6 sind relativ zum Innenbehälter 2 mittels Scharniere schwenkbar z.B. am Innenbehälter 2 angeordnet, wie dies dem Fachmann im Prinzip bekannt ist. Bei geöffneten Türblättern 5, 6 sind der Kühlraum 4 und der Gefrierraum 3 zugänglich. Außerdem sind an den nach Innen gerichteten Flächen der Türblätter 5, 6 jeweils eine dem Fachmann im Prinzip bekannte Magnetdichtung 7, 8 umlaufend befestigt, die bei geschlossenen Türblättern 5, 6 am Innenbehälter 2 im Wesentlichen luftdicht anliegen.

Im Gefrierraum 3 sind beispielsweise mehrere Schubladen 10 zum Lagern von Gefriergut und im Kühlraum 4 sind mehrere Fachböden 11 zum Lagern von Kühlgut angeordnet.

Das Haushaltskältegerät 1 weist ferner eine in der Fig. 2 dargestellte Steuervorrichtung 22 auf, die eingerichtet ist, den oder die Kältemittelkreislaufe, gegebenenfalls den Kältemittelkreislauf 21 im Betrieb des Haushaltskältegerätes 1 derart anzusteuern, dass der Gefrierraum 3 und der Kühlraum 4 zumindest in etwa vorgegebene oder einstellbare Soll-Temperaturen aufweisen, wie dies dem Fachmann im Prinzip bekannt ist. Die Steuervorrichtung 22 ist z.B. eingerichtet, eine geeignete Temperaturregelung des Gefrierraums 3 und des Kühlraums 4 zu realisieren. Dazu umfasst das Haushaltskältegerät 1 z.B. mit der Steuervorrichtung 22 verbundene, nicht näher dargestellte Temperatursensoren, die eingerichtet sind, die Ist-Temperaturen des Gefrierraums 3 und des Kühlraums 4 zu ermitteln. Aufgrund der mittels der Temperatursensoren ermittelten Ist-Temperaturen bzw. den den Ist-Temperaturen zugeordneten Signalen ist es der Steuervorrichtung 22 möglich, den Kältemittelkreislauf 21 in dem Fachmann im Prinzip bekannter Weise geeignet anzusteuern.

Im Falle des vorliegenden Ausführungsbeispiels umfasst das Haushaltskältegerät 1 wenigstens einen mit der Steuervorrichtung 22 verbundenen Ventilator 23 und/oder wenigstens eine mit der Steuervorrichtung 22 verbundene Innenraumbeleuchtung 24. Der Ventilator 23 ist insbesondere vorgesehen, von dem Kältemittelkreislauf 22 gekühlte Luft in den Kühlraum 4 zu fördern. Die Innenraumbeleuchtung 24 ist insbesondere vorgesehen, bei geöffnetem Türblatt 6, das dem Kühlraum 4 zugeordnet ist, den Kühlraum 4 zumindest teilweise zu Beleuchten.

Im Falle des vorliegenden Ausführungsbeispiels ist die Steuervorrichtung 22 derart eingerichtet, den Ventilator 23 bei geöffnetem Türblatt 6, welches dem Kühlraum 4 zugeordnet ist, automatisch auszuschalten und die Innenraumbeleuchtung 24 einzuschalten. Bei geschlossenem Türblatt 6 schaltet die Steuervorrichtung 22 automatisch die Innenraumbeleuchtung 24 aus und betreibt den Ventilator 23 entsprechend der vorgegebenen Soll-Temperatur und entsprechend der ermittelten Ist-Temperatur des Kühlraums 4. Allgemein ist somit die Steuervorrichtung 22 eingerichtet, wenigstens eine Komponente des Haushaltskältegerätes 1 in Abhängigkeit des Öffnungszustandes des dem Kühlraum 4 zugeordneten Türblatts 6 zu betreiben. Alternativ oder zusätzlich kann die Steuervorrichtung 22 auch eingerichtet sein, wenigstens eine Komponente des Haushaltskältegerätes 1 in Abhängigkeit des Öffnungszustandes des dem Gefrierraum 5 zugeordneten Türblatts 7 zu betreiben. Eine solche Komponente kann z.B. eine nicht näher dargestellte Innenraumbeleuchtung des Gefrierraums 3, ein dem Gefrierraum 3 zugeordneter Ventilator oder ein dem Kältemittelkreislauf 21 zugeordnete Abtauvorrichtung sein.

Im Falle des vorliegenden Ausführungsbeispiels weist das Haushaltskältegerät 1 eine elektrische Türöffnungshilfe 25 auf. Diese ist eingerichtet, ein Öffnen des dem Kühlraum 4 zugeordneten Türblatts 6 zumindest teilweise zu unterstützen. Die Türöffnungshilfe 25 ist im vorliegenden Ausführungsbeispiel in die Zwischenwand 9 eingeschäumt und arbeitet unabhängig von der Steuervorrichtung 22 bzw. arbeitet völlig eigenständig.

Im Falle des vorliegenden Ausführungsbeispiels weist die Türöffnungshilfe 25 ein Stellglied bzw. einen Aktuator 26, eine mit dem Aktuator 26 verbundene Steuereinheit 27 und ein Netzteil 28 auf. Der Aktuator 26, die Steuereinheit 27 und das Netzteil 28 sind beispielsweise innerhalb eines gemeinsamen Gehäuses 29 angeordnet. Das Netzteil 28 ist vorgesehen, aus einer Netzspannung für das Haushaltskältegerät 1 eine elektrische Versorgungsspannung für die Steuereinheit 27 und gegebenenfalls eine Versorgungsspannung für den Aktuator 26 zu erzeugen. Die Steuereinheit 27 umfasst z.B. eine Elektronik mit einem Mikrokontroller oder Mikroprozessor und ist eingerichtet, den Aktuator 26 anzusteuern.

Die Türöffnungshilfe 25 ist eingerichtet, ein Öffnen des dem Kühlraum 4 zugeordneten Türblatts 6 zumindest teilweise zu unterstützen. Dazu ist diese im Falle des vorliegenden Ausführungsbeispiels und wie es dem Fachmann im Prinzip bekannt ist, derart relativ zum Türblatt 6 angeordnet, dass der Aktuator 26, gesteuert durch die Steuereinheit 27, bei Bedarf von einer eingefahrenen Stellung in eine ausgefahrene Stellung ausfährt und somit das Türblatt 6 zumindest soweit öffnet, dass die Magnetdichtung 8 des Türblatts 6 nicht mehr am Innenbehälter 2 anliegt. Vorzugsweise ist die Türöffnungshilfe 25 derart am Innenbehälter 2 angeordnet, dass der Aktuator 26 während des Öffnens in etwa mittig gegen das Türblatt 6 drückt.

Im Falle des vorliegenden Ausführungsbeispiels umfasst die Türöffnungshilfe 25 einen Sensor 30 zum Erfassen einer Bewegung des Türblatts 6. Dieser Sensor 30 ist mit der Steuereinheit 27 der Türöffnungshilfe 25 gekoppelt und ist eingerichtet, eine Bewegung des geschlossenen Türblatts 6 zu erfassen, woraufhin die Steuereinheit 27 den Aktuator 26 ansteuert, sodass dieser das Türblatt 6 zumindest teilweise öffnet. Geeignete Sensoren 30 sind dem Fachmann beispielsweise aus der DE 10 2006 061 083 A1 bekannt und sind beispielsweise Druck- oder Hall-Sensoren. Somit ist es einem Benutzer des Haushaltskältegeräts 1 möglich, das geschlossene Türblatt 6 derart zu bewegen, sodass die Magnetdichtung 8 noch am Innenbehälter 2 anliegt. Diese Bewegung wird durch den Sensor 30 erkannt, woraufhin automatisch der Aktuator 26 das Türblatt 6 aufstößt.

Alternativ oder zusätzlich kann auch anstelle des Sensors 30 ein mit der Steuereinheit 27 der Türöffnungshilfe 25 verbundenes Eingabemittel vorgesehen sein, aufgrund dessen Betätigen die Steuereinheit 27 der Türöffnungshilfe 25 automatisch den Aktuator 26 ausfährt, um das Türblatt 6 zumindest teilweise zu Öffnen. Das Eingabemittel kann z.B. eine mit der Steuereinheit 27 der Türöffnungshilfe 25 Taste 14 sein, die beispielsweise an der nach außen gerichteten Seite des Türblatts 6 angeordnet ist.

Beim Schließen des geöffneten Türblatts 6 drückt die in Richtung Kühlraum 4 gerichtete Fläche des Türblatts 6 den Aktuator 26 wieder in seine nicht ausgefahrene, d.h. eingefahrene Stellung. Diese Information wird der Steuereinheit 27 der Türöffnungshilfe 25 übermittelt.

Im Falle des vorliegenden Ausführungsbeispiels ist die Türöffnungshilfe 25 mit der Steuervorrichtung 22 des Haushaltskältegerätes 1 gekoppelt bzw. verbunden. Dazu umfasst die Türöffnungshilfe 25 z.B. einen mit der Steuereinheit 27 verbundenen Ausgang 31, über den die Türöffnungshilfe 25 mit der Steuervorrichtung 22 verbunden ist.

Im Falle des vorliegenden Ausführungsbeispiels ist die Türöffnungshilfe 25 derart eingerichtet, der Steuervorrichtung 22 eine Information über das geöffnete Türblatt 6 zu übermitteln, sobald der Aktuator 26 ausgefahren ist. Außerdem ist die Türöffnungshilfe 25 derart eingerichtet, der Steuervorrichtung 22 eine Information über das geschlossene Türblatt 6 zu übermitteln, sobald der Aktuator 26 in seine eingefahrene Position gedrückt ist. Die Steuervorrichtung 22 kann auch eingerichtet sein, diese Information vom Ausgang abzufragen.

Folglich erhält die Steuervorrichtung 22 eine Information über den aktuellen Öffnungszustand des Türblatts 6, wodurch es der Steuervorrichtung 22 ermöglicht wird, wenigstens eine Komponente des Haushaltskältegerätes 1 in Abhängigkeit des Öffnungszustandes des dem Kühlraum 4 zugeordneten Türblatts 6 zu betreiben, wie dies obenstehend beschrieben wurde.

Alternativ oder zusätzlich kann das Haushaltskältegerät 1 eine elektrische Türöffnungshilfe 32 aufweisen, welche eingerichtet ist, ein Öffnen des dem Gefrierraum 3 zugeordneten Türblatts 7 zumindest teilweise zu unterstützen. Die Türöffnungshilfe 32 kann z.B. in einem Boden 13 des Innenbehälters 2 eingeschäumt sein und arbeitet unabhängig von der Steuervorrichtung 22. Die dem Gefrierraum 3 zugeordnete Türöffnungshilfe 32 kann insbesondere entsprechend der dem Kühlraum 4 zugeordneten Türöffnungshilfe 25 ausgeführt sein und somit der Steuervorrichtung 22 eine Information über den aktuellen Öffnungszustand des dem Gefrierraum 3 zugeordneten Türblatts 5 übermitteln. Dadurch ist es der Steuervorrichtung 22 möglich, wenigstens eine Komponente des Haushaltskältegerätes 1 in Abhängigkeit des Öffnungszustandes des dem Gefrierraum 3 zugeordneten Türblatts 5 zu betreiben, wie dies obenstehend beschrieben wurde.

### BEZUGSZEICHENLISTE

- 1: Haushaltskältegerät
- 2: Innenbehälter
- 3: Gefrierraum
- 4: Kühlraum
- 5, 6: Türblatt
- 7, 8: Magnetdichtung
- 9: Zwischenwand
- 10: Schubladen
- 11: Fachböden
- 12: Türabsteller
- 13: Boden
- 14: Taste
- 21: Kältemittelkreislauf
- 22: Steuervorrichtung
- 23: Ventilator
- 24: Innenraumbeleuchtung
- 25: Türöffnungshilfe
- 26: Aktuator
- 27: Steuereinheit
- 28: Netzteil
- 29: Gehäuse
- 30: Sensor
- 31: Ausgang
- 32: Türöffnungshilfe

## Patentansprüche

1. Kältegerät, insbesondere Haushaltskältegerät, aufweisend einen Innenbehälter (2) mit einem kühlbaren Innenraum (3, 4), einen zum Kühlen des Innenraums (3, 4) vorgesehenen Kältemittelkreislauf (21), ein zum Öffnen und Schließen des Innenraums (3, 4) vorgesehenes Türblatt (5, 6) und eine Steuervorrichtung (22), die eingerichtet ist, wenigstens eine Komponente (23, 24) des Kältegerätes (1) anzusteuern, **gekennzeichnet durch** eine elektrische Türöffnungshilfe (25), die unabhängig von der Steuervorrichtung (22) arbeitet, die eingerichtet ist, ein Öffnen des Türblatts (5, 6) zumindest zu unterstützen und eine Information über den aktuellen Öffnungszustand des Türblatts (5, 6) umfasst, und die mit der Steuervorrichtung (22) verbunden und eingerichtet ist, an die Steuervorrichtung (22) die Information über den aktuellen Öffnungszustand des Türblatts (5, 6) zu übermitteln, und die wenigstens eine Komponente des Kältegeräts in Abhängigkeit des Öffnungszustandes des Türblatts (5, 6) anzustevern.

2. Kältegerät nach Anspruch 1, **dadurch gekennzeichnet, dass** die Türöffnungshilfe (25) eine elektronische Steuereinheit (27) und einen mit der Steuereinheit (27) verbundenen Aktuator (26) aufweist, welcher eingerichtet ist, gesteuert durch die Steuereinheit (27) das Türblatt (5, 6) zumindest teilweise unterstützend zu Öffnen.

3. Kältegerät nach Anspruch 2, **dadurch gekennzeichnet, dass** die Türöffnungshilfe (25) einen mit der Steuereinheit (27) verbundenen Sensor (30) aufweist, welcher eingerichtet ist, eine Bewegung des Türblatts (5, 6) zu erfassen, und die Steuereinheit (22) eingerichtet ist, aufgrund von dem Sensor (30) erzeugter Signale den Aktuator (26) ansteuert, damit dieser das zumindest teilweise Öffnen des Türblatts (5, 6) zumindest unterstützt, und/oder das Kältegerät (1) einen mit der Steuereinheit (27) verbundenes Eingabemittel (14) aufweist, aufgrund dessen Betätigung die Steuereinheit (22) den Aktuator (26) ansteuert, damit dieser das zumindest teilweise Öffnen des Türblatts (5, 6) zumindest unterstützt.

4. Kältegerät nach Anspruch 2 oder 3, **dadurch gekennzeichnet, dass** die Türöffnungshilfe (5) ein eigenständiges Netzteil (28) aufweist, welches eingerichtet ist, aus einer Netzspannung für das Kältegerät (1) eine elektrische Versorgungsspannung für die Steuereinheit (27) und/oder eine Versorgungsspannung für den Aktuator (26) zu erzeugen.

5. Kältegerät nach einem der Ansprüche 1 bis 4, **dadurch gekennzeichnet, dass** die Türöffnungshilfe (25) einen Ausgang (31) aufweist, über den die Türöffnungshilfe (25), insbesondere deren Steuereinheit (27) mit der Steuervorrichtung (22) verbunden ist.

6. Kältegerät nach einem der Ansprüche 1 bis 5, **dadurch gekennzeichnet, dass** die Komponente, welche die Steuervorrichtung (22) in Abhängigkeit des Öffnungszustandes des Türblatts (5, 6) ansteuert, eine Innenraumbeleuchtung (24) zum zumindest teilweisen Beleuchten des Innenraums (3, 4), einen Ventilator (23) zum Fördern durch den Kältemittelkreislauf (21) gekühlter Luft in den Innenraum (3, 4), und/oder eine Abtauvorrichtung zum Abtauen eines Verdampfers des Kältemittelkreislaufs (21) darstellt.

7. Kältegerät nach einem der Ansprüche 1 bis 6, **dadurch gekennzeichnet, dass** die Steuervorrichtung (22) eingerichtet ist, den Kältemittelkreislauf (21), insbesondere einen Verdichter des Kältemittelkreislaufs (21) derart anzusteuern, dass die Ist-Temperatur des Innenraums zumindest annähernd gleich einer Soll-Temperatur des Innenraums (3, 4) ist.

## Claims

1. Refrigeration device, in particular a domestic refrigerator, comprising an inner container (2) with a coolable interior space (3, 4); a refrigerant circuit (21) provided for cooling the interior space (3, 4); a door panel (5, 6) provided for opening and closing the interior space (3, 4); and a control device (22) designed to control at least one component (23, 24) of the refrigeration device (1), **characterised by** an electrical door opening assistance mechanism (25), which operates independently of the control device (22), which mechanism is designed to at least support an opening of the door panel (5, 6), and comprises information on the current opening state of the door panel (5, 6), and which is connected to the control device (22) and is designed to transmit information on the current opening state of the door panel (5, 6) to the control device (22), and to control the at least one component of the refrigeration device as a function of the opening state of the door panel (5, 6).

2. Refrigeration device according to claim 1, **characterised in that** the door opening assistance mechanism (25) has an electronic control unit (27) and an actuator (26) connected to the control unit (27), the actuator being designed to at least partially support the opening of the door panel (5, 6) controlled by the control unit (27).

3. Refrigeration device according to claim 2, **characterised in that** the door opening assistance mechanism (25) has a sensor (30) connected to the control unit (27), and this is designed to detect a movement of the door panel (5, 6), and the control unit (22) is designed to control the actuator (26) on the basis of the signals generated by the sensor (30) so the actuator at least assists in the at least partial opening of the door panel (5, 6), and/or the refrigeration device (1) has an input means (14) connected to the control unit (27), on the basis of actuation of which input means the control unit (22) controls the actuator (26) so the actuator at least partially assists in the at least partial opening of the door panel (5, 6).

4. Refrigeration device according to claim 2 or 3, **characterised in that** the door opening assistance mechanism (25) has an independent power supply (28) which is designed to generate, from a mains voltage for the refrigeration device (1), an electrical supply voltage for the control unit (27) and/or a supply voltage for the actuator (26).

5. Refrigeration device according to one of claims 1 to 4, **characterised in that** the door opening assistance mechanism (25) has an output (31) by which the door opening assistance mechanism (25), and in particular its control unit (27), is connected to the control device (22).

6. Refrigeration device according to one of claims 1 to 5, **characterised in that** the component which the control device (22) controls as a function of the opening state of the door panel (5, 6) is an interior space light (24) for at least partially illuminating the interior space (3, 4); a fan (23) for conveying air cooled by the refrigerant circuit (21) into the interior space (3, 4), and/or a defrosting device for defrosting an evaporator of the refrigerant circuit (21).

7. Refrigeration device according to one of claims 1 to 6, **characterised in that** the control device (22) is designed to control the refrigerant circuit (21), in particular a compressor of the refrigerant circuit (21), in such a way that the actual temperature of the interior space is at least approximately the same as a desired temperature of the interior space (3, 4).

## Revendications

1. Appareil frigorifique, en particulier appareil frigorifique ménager, présentant un réceptacle intérieur (2) avec un espace intérieur (3, 4) réfrigérable, un circuit d'agent frigorifique (21) prévu afin de réfrigérer l'espace intérieur (3, 4), un ouvrant (5, 6) prévu afin d'ouvrir et de fermer l'espace intérieur (3, 4) et un dispositif de commande (22) aménagé afin de commander au moins un composant (23, 24) de l'appareil frigorifique (1), **caractérisé par** une aide à l'ouverture de porte (25) électrique qui travaille indépendamment du dispositif de commande (22), aménagée afin d'au moins soutenir une ouverture de l'ouvrant (5, 6), englobe une information quant à l'état d'ouverture actuel de l'ouvrant (5, 6) est reliée au dispositif de commande (22) et aménagée afin de transmettre au dispositif de commande (22) l'information quant à l'état d'ouverture actuel de l'ouvrant (5, 6), et de commander l'au moins un composant de l'appareil frigorifique en fonction de l'état d'ouverture de l'ouvrant (5, 6).

2. Appareil frigorifique selon la revendication 1, **caractérisé en ce que** l'aide à l'ouverture de porte (25) présente une unité de commande électronique (27) et un actionneur (26) relié à l'unité de commande (27), lequel est aménagé afin d'ouvrir au moins partiellement en soutien l'ouvrant (5, 6) en étant commandé par l'unité de commande (27).

3. Appareil frigorifique selon la revendication 2, **caractérisé en ce que** l'aide à l'ouverture de porte (25) présente un capteur (30) relié à l'unité de commande (27), lequel est aménagé afin de saisir un mouvement de l'ouvrant (5, 6), et l'unité de commande (22) est aménagée afin de commander l'actionneur (26) en fonction des signaux générés par le capteur (30), afin que ce dernier soutienne au moins l'ouverture partielle de l'ouvrant (5, 6), et/ou **en ce que** l'appareil frigorifique (1) présente un moyen de saisie (14) relié à l'unité de commande (27) et dont l'actionnement fait que l'unité de commande (22) commande l'actionneur (26), afin que ce dernier soutienne au moins l'ouverture partielle de l'ouvrant (5, 6).

4. Appareil frigorifique selon la revendication 2 ou 3, **caractérisé en ce que** l'aide à l'ouverture de porte (5) présente un bloc d'alimentation (28) propre aménagé afin de générer au départ d'une tension de réseau pour l'appareil frigorifique (1) une tension d'alimentation électrique pour l'unité de commande (27) et/ou une tension d'alimentation pour l'actionneur (26).

5. Appareil frigorifique selon l'une des revendications 1 à 4, **caractérisé en ce que** l'aide à l'ouverture de porte (25) présente une sortie (31) via laquelle l'aide à l'ouverture de porte (25), en particulier son unité de commande (27) est reliée à l'unité de commande (22).

6. Appareil frigorifique selon l'une des revendications 1 à 5, **caractérisé en ce que** le composant, qui commande le dispositif de commande (22) en fonction de l'état d'ouverture de l'ouvrant (5, 6) constitue un éclairage de l'espace intérieur (24) afin d'éclairer au moins partiellement l'espace intérieur (3, 4), un ventilateur (23) pour faire circuler de l'air réfrigéré à travers le circuit d'agent frigorifique (21) vers l'espace intérieur (3, 4), et/ou un dispositif de dégivrage afin de dégivrer un évaporateur du circuit d'agent frigorifique (21).

7. Appareil frigorifique selon l'une des revendications 1 à 6, **caractérisé en ce que** le dispositif de commande (22) est aménagé afin de commander le circuit d'agent frigorifique (21), en particulier un évaporateur du circuit d'agent frigorifique (21) de telle manière que la température effective de l'espace intérieur soit au moins approximativement identique à la température de consigne de l'espace intérieur (3, 4).
